# EUROPÄISCHE PATENTSCHRIFT

(11) **EP 2 520 891 B1**
(45) Veröffentlichungstag und Bekanntmachung des Hinweises auf die Patenterteilung: **24.07.2013**
(21) Anmeldenummer: 11164602.2
(22) Anmeldetag: 03.05.2011
(51) Int. Cl.: F28D 19/04

(54) **Rotationswärmetauscher mit verbesserter Umfangsdichtung**
Rotary heat exchanger with improved surrounding seal
Echangeur thermique rotatif doté d'un joint périphérique amélioré

(43) Veröffentlichungstag der Anmeldung: 07.11.2012
(73) Patentinhaber: Hoval Aktiengesellschaft, 9490 Vaduz (LI)
(72) Erfinder: Hausbichler, Hannes, Ing., 6900 Bregenz (AT); Geiselhart, Martin, 88416 Ochsenhausen (DE); Frick, Alfred, 9496 Balzers (LI)
(74) Vertreter: Zenz

(56) Entgegenhaltungen:
- GB-A- 1 348 375
- US-A- 2 681 208
- US-A- 3 985 181
- US-A- 4 173 252
- US-A- 4 338 992

## Beschreibung

Die vorliegende Erfindung betrifft einen Rotationswärmetauscher mit einem Gehäuse, einer in dem Gehäuse um eine Achse rotierenden kreiszylindrischen Speichermasse mit einer Vielzahl von Strömungskanälen und einer ersten und einer zweiten Zylinderstirnfläche, wobei Gehäusestirnflächen des Gehäuses die Zylinderstirnflächen an deren gesamtem Umfang zumindest geringfügig mit einem Abstand überdecken, so dass zwischen den Zylinderstirnflächen und den Gehäusestirnflächen ein Spalt gebildet ist und einander zugeordnete Anström- und Abströmflächen freigegeben sind, und einer Umfangsdichtung, die auf der Mantelfläche der Speichermasse angeordnet ist und die zumindest zwei Dichtprofile umfasst, die in Kontakt mit den Gehäusestirnflächen und der Mantelfläche sind und so die Speichermasse gegen das Gehäuse abdichten.

Rotationswärmetauscher werden in raumlufttechnischen Anlagen zum Zwecke der Wärmerückgewinnung mittels regenerativer Wärmeübertragung eingesetzt. Eine luftdurchlässige Speichermasse rotiert üblicherweise mit einer Drehzahl von 1 bis 20 U/min. und überträgt die Wärme, und optional Feuchte, zwischen zwei Luftströmen, und zwar gewöhnlich im Druckverlustbereich von 100 bis 300 Pa und bei Differenzdrücken von bis zu 2000 Pa. Die Speichermasse rotiert in einem Gehäuse, und das Gehäuse des Rotationswärmetauschers ist in ein Kanalsystem eingebettet, welches einen Frisch- und einen Abluftstrom der rotierenden Speichermasse zuführt und einen Zu- und Fortluftstrom nach Durchtritt durch die Speichermasse von dem Rotationswärmetauscher selber fortführt. Bei der Rotation der Speichermasse in dem Gehäuse treten zwischen dem Gehäuse und der rotierenden Speichermasse selber Leckageverluste auf, welche durch eine möglichst wirksame Dichtung zwischen Speichermasse und Gehäuse zu verhindern sind.

Bei üblichen, eingangs genannten Rotationswärmetauschern werden Umfangsdichtungen mittels umlaufender, auf die Speichermasse montierter Bürsten und/oder Textilien realisiert. Nachteilig bei den bekannten Umfangsdichtungen ist jedoch, dass der Ausgleich von Radial- und Axialtoleranzen bei der Rotation der Speichermasse, bedingt durch Ungenauigkeiten der Speichermasse selber sowie der Gehäusestirnflächen, nur unzureichend stattfindet. Ferner bestehen bei oben genannten Dichtmaterialien Probleme hinsichtlich der Erfüllung von Hygienekriterien, da sich materialbedingt leicht Keime und dergleichen in dem Material bilden.

Die Dokumente US 2 681 208 und US 3 985 181 offenbaren beispielweise Rotationswärmetauscher mit Umfangsdichtungen.

Es ist daher Aufgabe der vorliegenden Erfindung, einen Rotationswärmetauscher mit einer verbesserten Umfangsdichtung zu schaffen.

Diese Aufgabe wird erfindungsgemäß durch einen Rotationswärmetauscher mit den Merkmalen des Patentanspruchs 1 gelöst.

Der erfindungsgemäße Rotationswärmetauscher umfasst ein Gehäuse und eine in dem Gehäuse um eine Achse rotierende kreiszylindrische Speichermasse mit einer Vielzahl von Strömungskanälen und einer ersten und einer zweiten Zylinderstirnfläche, wobei Gehäusestirnflächen des Gehäuses die Zylinderstirnflächen an deren gesamtem Umfang zumindest geringfügig mit einem Abstand überdecken, so dass zwischen den Zylinderstirnflächen und den Gehäusestirnflächen ein Spalt gebildet ist und einander zugeordnete Anström- und Abströmflächen freigegeben sind. Der Abstand zwischen den Gehäusestirnflächen und der Speichermasse ist von der Größe des Rotationswärmetauschers selber abhängig. In jedem Fall ist zu vermeiden, dass die Speichermasse mit den Gehäusestirnflächen in Kontakt kommt, da durch einen solchen Kontakt die Rotation der Speichermasse durch eine erhöhte Reibung gestört wird und Speichermasse sowie Gehäusestirnflächen beschädigt werden können. Der Abstand ist jedoch stets so gering wie möglich zu wählen, da durch den zwischen Speichermasse und Gehäusestirnflächen gebildeten Spalt Leckageverluste stattfinden können, die es zu verhindern gilt.

Dazu umfasst der erfindungsgemäße Rotationswärmetauscher ferner eine Umfangsdichtung, die auf der Mantelfläche der Speichermasse angeordnet ist und die zumindest zwei Dichtprofile umfasst, die in Kontakt mit den Gehäusestirnflächen und der Mantelfläche sind und so die Speichermasse gegen das Gehäuse abdichten. Die Umfangsdichtung umfasst eine Mehrzahl von an der Mantelfläche der Speichermasse gleitend befestigter Druckfederelemente, bei deren den Gehäusestirnflächen zugewandten Enden eine Anschlag ausgebildet ist, über welchen die Dichtprofile durch die Rückstellkraft der Druckfederelemente an die Gehäusestirnflächen gedrückt werden. Die Dichtprofile selber sind nicht direkt mit dem Druckfederelementen verbunden, sondern diese üben einen Druck auf die Dichtprofile aus, welcher dafür Sorge trägt, dass ein möglichst vollumfänglicher Kontakt zwischen Gehäusestirnflächen und Dichtprofilen besteht, so dass eine Leckage zwischen den Gehäusestirnflächen und den an diesen anliegenden Dichtprofilen weitgehend verhindert ist.

Die Druckfederelemente selber sind gleitend auf der Speichermasse befestigt, um eine Stauchung in Axialrichtung zu ermöglichen. Dazu weisen die Druckfederelemente beispielsweise achsparallele Langlöcher auf, über welche die Druckfederelemente mit entsprechenden Befestigungselementen an der Mantelfläche der Speichermasse befestigt sind. Die Gleitfläche zwischen Mantelfläche und Druckfederelementen kann beschichtet sein, um eine möglichst geringe Reibung bereitzustellen.

Die Umfangsdichtung umfasst ferner eine Mehrzahl von Umfangsabstützungen, die die Dichtprofile in Kontakt mit der Mantelfläche halten, so dass ein Abheben der Dichtprofile von der Mantelfläche verhindert ist. Mit anderen Worten üben Umfangsabstützungen stets einen gewissen Druck auf die Dichtprofile aus, und zwar derart, dass diese in Kontakt der Mantelfläche bleiben.

Die verschiedenen Elemente (Druckfederelemente, Umfangsabstützungen) der Umfangsdichtung üben also stets zwei Arten von Kraft bzw. Druck auf die Dichtprofile auf, und zwar eine in Axialrichtung wirkende Rückstellkraft (Druckfederelemente) sowie eine radial in Richtung auf die Achse wirkende Anpresskraft (Umfangsabstützung). Durch die Kräfte werden die Dichtprofile stets in Kontakt mit den Gehäusestirnflächen und mit der Mantelfläche gehalten, so dass eine effektive Abdichtung der Speichermasse gegenüber dem Gehäuse gewährleistet ist. Die Dichtprofile selber sind weder an der Speichermasse selber noch an den Druckfederelementen befestigt, sondern werden durch die Druckfederelemente und die Umfangsabdichtungen lediglich positioniert, jedoch nicht ortsfest, sondern gleitend, wobei ein entsprechendes Gleiten primär in Axialrichtung, bedingt durch Ungenauigkeiten der Gehäusestirnflächen und der Speichermasse, stattfindet. Eine Gleitbewegung in Umfangsrichtung ist im Wesentlichen beschränkt auf eine Ausdehnung und Schrumpfung der Dichtprofile. Eine punktuelle Befestigung eines Dichtprofiles an einem Druckfederelement kann jedoch erfolgen, um ggf. eine Wandung des Dichtprofiles zu begrenzen, wobei eine solche punktuelle Befestigung jedoch nur dann notwendig ist, wenn die Wandung des Dichtprofiles aufgrund z.B. der Materialwahl zu stark ist.

Als Material für die Dichtungsprofile hat sich insbesondere ein Polyethylen-Extrusionsprofil bewährt, jedoch können auch andere Kunststoffmaterialien verwendet werden. Da die Dichtprofile in ständigem reibenden Kontakt zu den Gehäusestirnflächen stehen, sollte bei der Materialwahl jedoch darauf geachtet werden, dass ein entsprechend niedriger Reibungskoeffizient zwischen dem Gehäuse und der mit dem Gehäuse in Kontakt stehenden Fläche der Dichtprofile gewährleistet ist. Andererseits ist es auch möglich, insbesondere die mit dem Gehäuse in Kontakt stehende Fläche der Dichtprofile entsprechend zu beschichten. Um ein besonderes einfaches Gleiten der Dichtprofile auf der Mantelfläche zu gewährleisten, kann entweder die Mantelfläche in dem Gleitbereich der Dichtprofile oder aber die auf der Mantelfläche gleitende Fläche der Dichtprofile mit einem entsprechenden, die Reibung vermindernden Material beschichtet sein.

Als Druckfederelemente können übliche Schrauben-Druckfedern oder Blattfedern zum Einsatz kommen. Übliche Schrauben-Druckfedern weisen eine lineare Kennlinie auf, d.h. Federweg und Federkraft sind proportional zueinander. Bezogen auf eine Druckfeder bedeutet dies, dass die Rückstellkraft mit der Stauchung der Feder (also dem Federweg) zunimmt. Im Hinblick auf den Rotationswärmetauscher bedeutet dies, dass bei Verwendung einer üblichen Schrauben-Druckfeder die Rückstellkraft (oder Anpresskraft) des Druckfederelementes in Abhängigkeit von der Spaltbreite (bedingt durch Krümmung der Gehäusestirnflächen, Verformung der Speichermasse oder durch einen nicht-idealen Rundlauf der Speichermasse) zu groß oder zu klein ausfallen kann. Dies führt dazu, dass entweder das Antriebsmoment des die Speichermasse antreibenden Motors überstiegen oder die Funktion der Umfangsdichtung durch die zu geringe Anpresskraft der Druckfederelemente auf die Dichtprofile nicht mehr gewährleistet ist, was zu erheblichen Leckagen führt. Bei einer bevorzugten Ausführungsform des erfindungsgemäßen Rotationswärmetauchers sind die Druckfederelemente daher als Gleichkraftfedern mit einer möglichst flachen Federkennlinie im Dichtabschnitt ausgeführt, wobei die Gleichkraftfedern über die Anschläge bei ihren den Gehäusestirnflächen zugewandten Enden eine axial wirkende Rückstellkraft auf die Dichtelemente ausüben. Unter dem Begriff des "Dichtabschnitts der Federkennlinie" sei bei der vorliegenden Anmeldung der Teil des Federweges des Druckfederelementes verstanden, welcher im Zuge der Funktion der Umfangsdichtung zwischen maximaler und minimaler Auslenkung der Feder liegt.

Durch die Verwendung von Gleichkraftfedern ist gewährleistet, dass über den zur Abdichtung notwendigen Federweg (Dichtabschnitt) die Gleichkraft-Druckfederelemente eine nahezu gleiche Rückstellkraft in Axialrichtung bereitstellen und so ein gleichmäßiger und rascher Ausgleich von Axialtoleranzen, bedingt durch Ungenauigkeiten der Speichermasse und des Gehäuses und nicht-idealen Rundlauf der Speichermasse, stattfindet. Andererseits ist die Rückstellkraft auch bei stärker gestauchten Druckfederelementen nicht derart groß, dass die Umfangsdichtung selber Ungenauigkeiten in das Gehäuse einbringt, indem diese das Gehäuse teilweise nach außen, d.h. weg von den Zylinderstirnflächen der Speichermasse, drückt. Die Verwendung von Gleichkraftfedern, und damit eine nahezu gleiche Rückstellkraft in Axialrichtung über den zur Abdichtung notwendigen Federweg, hat ferner den Vorteil, dass das Antriebsmoment des Motors durch die Andrückkraft der Feder nicht überstiegen wird.

Alternativ kann als Druckfederelement eine über einen weiten Federweg vorgespannte Druckfeder verwendet werden, da sich bei einer entsprechend vorgespannten Feder die Steigung der Federkennlinie zwischen maximaler Auslenkung und minimaler Auslenkung nicht mehr relevant auswirkt.

Bei einer bevorzugten Ausführungsform des erfindungsgemäßen Rotationswärmetauschers sind die Gleichkraftfedern als Knickfedern ausgeführt, wobei jede Knickfeder an ihren den Gehäusestirnflächen zugewandten Enden je eine Umfangsabstützung in Form eines Anpressbereichs aufweist, wobei die Anpressbereiche eine Radialkraft auf die Dichtprofile ausüben und die Dichtprofile auf die Manteloberfläche drücken. Die Dichtprofile sind nicht an den Anpressbereichen befestigt, sondern werden von diesen lediglich positioniert. Zusammen mit den Anschlägen der Druckfederelemente findet eine axiale (Rückstellkraft der als Knickfedern ausgeführten Druckfederelemente) und radiale (Anpresskraft der Anpressbereiche) Positionierung der Dichtelemente statt, wobei diese auch bei einer derartigen Ausgestaltung weder bei den Anschlägen noch den Anpressbereichen befestigt im eigentlichen Sinne (also ortsfest) sind. Bei dieser bevorzugten Ausführungsform ist also die Umfangsabstützung einteilig mit dem Druckfederelement ausgebildet, was besonders kostengünstig ist. Die Verwendung von Knickfedern hat ferner den Vorteil, dass diese platzsparend und einfach montiert werden können und die Fertigung der Federn kostengünstig ist.

Bei einer bevorzugten Ausführungsform des erfindungsgemäßen Rotationswärmetauschers weist die Umfangsdichtung eine Mehrzahl von auf der Mantelfläche befestigter Führungsbügel auf, wobei jeder Führungsbügel zumindest ein Führungselement aufweist, in welchem eine Knickfeder gleitend geführt ist. Bei dieser Ausführungsform sind die Knickfedern also nicht direkt auf der Mantelfläche der Speichermasse montiert, sondern ein Führungsbügel ist zwischengeschaltet, der ein Führungselement aufweist, in welchem die Knickfeder selber begleitend gelagert ist.

Sofern die Führungsbügel mehr als ein Führungselement aufweisen können diese entweder radial oder axial auf bzw. an dem Führungsbügel angeordnet sein. Bei einer radialen Anordnung werden mit einem Bügel mehrere Druckfederelemente aufgenommen, es sind jedoch auch zwei Bügel pro Druckfederelement notwendig (jeweils im Bereich der Stirnflächen der Speichermasse).

Üblicherweise sind bei dem erfindungsgemäßen Rotationswärmetauscher die einzelnen Druckfedern mit einem gewissen radialen Abstand zueinander auf der Speichermasse montiert, so dass es zur Materialeinsparung (im Hinblick auf die Baugröße der Führungsbügel) bevorzugt ist, dass der Führungsbügel zwei axial angeordnete Führungselemente aufweist, in welchen eine Knickfeder gleitend gelagert ist (radiale und axiale Anordnung können natürlich auch kombiniert werden, so dass z.B. ein Führungsbügel mit vier Führungselementen zur Führung von zwei Druckfederelementen verwendet werden kann).

Die Verwendung von Führungsbügel vereinfacht die Montage der Rotationswärmetaucher, da die Knickfedern einfach durch Führungselemente geführt werden müssen um deren gleitende Lagerung zu gewährleisten; bei der Verwendung von zum Beispiel Langlöchern zur Befestigung der Druckfederelemente ist bei der Verschraubung darauf zu achten, dass sämtliche Druckfederelemente mit der im Wesentlichen gleichen Kraft befestigt sind - eine solche zeitaufwendige Montage entfällt bei der Verwendung von Führungsbügeln.

Bei üblichen Rotationswärmetauschern ist der Motor in dem Gehäuse angeordnet und treibt über einen Riementrieb die Speichermasse an, wobei der bzw. die Riemen des Riementriebes üblicherweise an der Mantelfläche der Speichermasse anliegen. Um die Beeinflussung der Knickfedern durch den Riementrieb zu verhindern, übergreifen bei einer bevorzugten Ausführungsform des erfindungsgemäßen Rotationswärmetauschers die Führungselemente des bzw. der Führungsbügel die zugeordnete Knickfeder flächig und stellen jeweils eine Angriffsfläche für einen Antriebsriemen bereit. Auf diese Weise wird verhindert, dass der Antriebsriemen die Bewegungsfreiheit der Knickfedern selber beeinflusst und ggf. durch diese Schaden nimmt.

Bei einer bevorzugten Ausführungsform des erfindungsgemäßen Rotationswärmetauschers umfassen die Führungselemente der Führungsbügel jeweils einen Anschlag, welche die Axialstauchung der Knickfeder begrenzen. Die Anschläge bedingen bei entsprechender Belastung auch eine Versteifung der Gesamtkonstruktion. Die Kombination Knickfeder (mit Anschlägen) und Führungsbügel kann so im liegenden Einbau des Rotationswärmetauschers als Axiallagerung für die Speichermasse mitgenutzt werden.

Aufgrund der unterschiedlichen Materialien der Dichtprofile und der Speichermasse weisen diese unterschiedliche Wärmeausdehnungskoeffizienten auf, was zu unterschiedlichen Wärmeausdehnungen bei Temperaturschwankungen führt. Aufgrund der speziellen Bauweise von Rotationswärmetauschern bewegt sich ein bestimmter Punkt eines Dichtprofils bei einer Zylinderstirnfläche bei der Rotation der Speichermasse von einem Bereich geringerer Temperatur (beispielsweise die Anströmfläche für Frischluft) in einen Bereich höherer Temperatur (beispielsweise die Abströmfläche für Fortluft). Aufgrund der Temperaturdifferenz können Verformungen und Spannungen der Dichtprofile auftreten. Um diese Auszugleichen ist bei einer bevorzugten Ausführungsform zumindest ein Dichtprofil der Umfangsdichtung offen ausgeführt, so dass ein Spalt zwischen den Enden des offenen Dichtprofils gebildet ist. Lokale Verformungen und Spannungen eines Dichtprofils können sich so besser über das gesamte Dichtprofil verteilen.

In Abhängigkeit von der Größe des Rotationswärmetauchers können die Dichtprofile bei der Mantelfläche der Speichermasse auch mehrteilig ausgeführt sein, d.h. ein Dichtprofil kann aus mehrere Dichtprofilsegmenten gebildet sein, wobei zwischen jeweils benachbarten Segmenten ein Spalt zum Ausgleich von Spannungen und Verformungen ausgebildet ist.

Die Spalte als solche sind klein gehalten, so dass durch diese nur eine sehr geringe Leckage stattfindet. Um diese aber weiter zu verringern ist bei dem zumindest einen Spalt eine Hilfsdichtung an der Mantelfläche befestigt, die für eine Abdichtung hin zu der Gehäusestirnfläche sorgt. Die Abdichtung besteht vorzugsweise aus einem elastischen Material, um Ungenauigkeiten des Gehäuses ausgleichen zu können.

Die Umfangsdichtung umfasst eine Mehrzahl von Druckfederelementen, und diese weisen bei einer bevorzugten Ausführungsform Anpressbereiche auf, die die Dichtprofile (bzw. die Segmente) auf die Mantelfläche drücken. Alternativ oder in Addition zu den als Anpressbereichen ausgeführten Umfangsabstützungen kann die Umfangsdichtung zumindest eine (weitere) Umfangsabstützung umfassen. Diese ist als Ring ausgeführt, der als Seele in einem Dichtprofil geführt sein kann und zumindest bei einem Punkt mit dem Dichtprofil (bzw. jedem Segment des Dichtprofils) verbunden ist, so dass ein Gleiten des Dichtprofiles (oder eines Segments) entlang der Seele möglich ist. Die punktuelle Verbindung des Dichtprofiles (bzw. eines Segments) an der Seele bzw. dem Ring verhindert ein allmähliches Wandern des Dichtprofils in Umfangsrichtung.

Eine derart ausgestaltete (weitere) Umfangsabstützung verhindert ein "Abheben" des Dichtprofiles von der Mantelflächenoberfläche; sofern bereits eine Umfangsabdichtung durch die Anpressbereiche bereitgestellt ist, verhindert die zusätzliche als Ring ausbildete Umfangsabstützung ein Abheben zwischen den Anpressflächen (bezogen auf den Umfang).

Die Dichtprofile sind in Abhängigkeit von der Größe der Speichermasse und dem Anwendungszweck mit einer vorgegebenen Anzahl von Druckfederelementen bzw. Gleichkraftfedern bzw. Knickfedern an der Mantelfläche der Speichermasse befestigt (regelmäßig ca. 2 - 4 Druckfederelemente pro Umfangsmeter). Die Dichtprofile selber werden mit einer gewissen Kraft von den Umfangsabstützungen (Anpressbereiche und/oder Ring) auf die Mantelfläche der Speichermasse gedrückt bzw. gepresst. Dieser Anpressdruck darf jedoch nicht zu groß sein, da ansonsten das rasche Gleiten der Dichtprofile über die Mantelfläche verhindert wird, welches notwendig ist, um Ungenauigkeiten des Gehäuses rasch und zuverlässig ausgleichen zu können.

Regelmäßig sind die Dichtprofile und die zumindest eine als Ring ausgebildete Umfangsabstützung aus unterschiedlichen Materialen ausgeführt, die sich bei Temperaturschwankungen unterschiedlich Ausdehnen und Schrumpfen. In diesem Zusammenhang ist es besonders bevorzugt, dass der Wärmeausdehnungskoeffizient der (als Ring) ausgeführten Umfangsabstützung dem Wärmeausdehnungskoeffizienten der Speichermasse im Wesentlichen entspricht, so dass die Umfangsabstützung unter thermischen Einflüssen simultan mit der Speichermasse dehnt bzw. schrumpft.

Nachfolgend wird die Erfindung anhand von in der Zeichnung dargestellten bevorzugten Ausführungsformen näher erläutert. In der Zeichnung zeigt:
Figur 1 eine schematische Schrägansicht einer Ausführungsform des erfindungsgemäßen Rotationswärmetauschers in einem angedeuteten Luftkanalsystem;
Figuren 2A bis 2C schematische Schnittansichten durch eine Speichermasse einer Ausführungsform des erfindungsgemäßen Rotationswärmetauschers, wobei verschiedene Stauchungszustände der als Knickfedern ausgeführten Druckfederelemente dargestellt sind;
Figur 3 eine Schrägansicht eines Führungsbügels samt Knickfeder und Dichtprofilen; und
Figur 4 eine weitere Schrägansicht einer Knickfeder einer Ausführungsform des erfindungsgemäßen Rotationswärmetauschers.

Figur 1 zeigt eine Schrägansicht einer ersten Ausführungsform des erfindungsgemäßen Rotationswärmetauschers 1 mit einem Gehäuse 4 und einer in dem Gehäuse um eine Achse A rotierenden kreiszylindrischen Speichermasse 2 mit einer Vielzahl von Strömungskanälen 3 (siehe dazu Figur 2A - 2C). Die Speichermasse 2 und das Material, aus welcher diese gefertigt ist, sind auf den Verwendungszweck des Rotationswärmetauschers 1 abgestimmt. Ebenso ist die Anordnung, Anzahl und Ausführung der Strömungskanäle 3 auf den Anwendungszweck abgestimmt. Sofern auch eine Rückgewinnung von Feuchtigkeit aus der Abluft gewünscht ist, sind die Strömungskanäle 3 üblicherweise mit einem entsprechenden feuchtigkeitsaufnehmenden Material ausgestattet.

Die Speichermasse 2 umfasst zwei Zylinderstirnflächen 10, 20, die durch das Gehäuse bzw. jeweils einen Mittelholm 4b des Gehäuses in jeweils eine Anström- 11, 21 und eine Abströmfläche 12, 22 unterteilt sind. Das Gehäuse 4 umfasst zwei Gehäusestirnflächen 4a, 4b, die die Zylinderstirnflächen 10, 20 an deren gesamtem Umfang zumindest geringfügig mit einem Abstand S überdecken, so dass zwischen den Zylinderstirnflächen 10, 20 und den Gehäusestirnflächen 4a, 4b ein Spalt gebildet ist und die einander zugeordnete Anström- 11, 21 und Abströmflächen 12, 22 freigegeben sind.

An das Gehäuse 4 bzw. die Gehäusestirnflächen 4a, 4b schließen sich vier lediglich schematisch dargestellte Luftkanäle an, wobei Außen- bzw. Frischluft 60a über einen Kanal dem Rotationswärmetauscher 1 zugeführt wird und über die Anströmfläche 11 (Zuluftanströmfläche) in die Speichermasse 2 bzw. die Strömungskanäle 3 der Speichermasse 2 eintritt und diese über die Abströmfläche 12 (Zuluftabströmfläche) verlässt. Die die Speichermasse 2 über die Zuluftabströmfläche 22 verlassende Zuluft 60b wird über einen weiteren Kanal von dem Rotationswärmetauscher fortgeführt.

Bei dem gezeigten Ausführungsbeispiel wird die Frischluft 60a und die Zuluft 60b in den oberen Kanälen geführt. Dementsprechend wird in den unteren Kanälen die Abluft 61a dem Rotationswärmetauscher 1 zugeführt und tritt über die Anströmfläche 21 (Abluftanströmfläche) in die Strömungskanäle 1 des Rotationswärmetauschers ein. In den Strömungskanälen 3 gibt die Abluft die mitgeführte Wärmeenergie an die Wandungen der Strömungskanäle 3 bzw. die Speichermasse ab und tritt aus der Speichermasse über die Abströmfläche 12 (Abluftabströmfläche) aus der Speichermasse 2 aus und wird als Fortluft 61b über einen entsprechenden Kanal abgeführt.

Zur Vermeidung von Leckageverlusten zwischen der Speichermasse 2 und dem Gehäuse 4 umfasst der erfindungsgemäße Rotationswärmetauscher 1 eine Umfangsdichtung 30, die im Nachfolgenden unter Bezugnahme auf die in den Figuren 2A - 2C gezeigte Ausführungsform detaillierter beschrieben wird.

Bei der in den Figuren 2A - 2C beschriebenen Ausführungsform des erfindungsgemäßen Rotationswärmetauschers wird als Druckfederelement eine sogenannte Knick- und Beugefeder 40 verwendet, die sich dadurch auszeichnet, dass sie über einen Großteil des Federweges eine nahezu konstante Rückstellkraft (in Axialrichtung) aufweist. Die Figuren 2A - 2C sollen die Wirkungsweise der Umfangsdichtung demonstrieren, wobei Figur 2B die Umfangsdichtung in ihrer "Ausgangslage" darstellt. Unter Ausgangslage sei hier die Stellung der Umfangsdichtung bzw. die Stauchung / Vorspannung der Knickfeder 40 verstanden, die bei einem "idealen" Dichtungszustand vorliegt, wenn also keine Ungenauigkeiten in den Gehäusestirnwänden 4a, 4b und der Speichermasse 2 vorliegen. Ein Nicht-Rundlaufen der Speichermasse, das zu einer Schiefstellung der Speichermasse innerhalb des Gehäuses führt, bleibt hier unberücksichtigt, da die Auswirkungen auf die Umfangsdichtung im Wesentlichen die gleichen sind (Änderungen des Spaltes zwischen den Zylinderstirnflächen und den Gehäusestirnflächen durch Winkelungenauigkeiten). In der durch Ungenauigkeiten "unbelasteten" Ausgangslage ist die Knickfeder vorzugsweise derart vorgespannt, dass der Federweg in der Mitte des im Wesentlichen konstanten (flacher Bereich der Federkennlinie) Abschnittes (im nachfolgenden Gleichkraftbereich) der Federkennlinie liegt, wobei Abweichungen von dieser idealen Mittellage dann nicht hinderlich sind, wenn die maximalen Abweichungen von der Mittellage durch Stauchung und Dehnung der Knickfeder geringer als der halbe Gleichkraftbereich sind.

Die Knickfeder 40 umfasst im Zentralbereich einen Knick- bzw. Beugebereich 42, an welchen sich nach außen hin jeweils ein Gleitbereich 41a, 41b anschließt, wobei der Knickbereich 42 die eigentliche Rückstellkraft der Knickfeder 40 bereitstellt. Die Knickfeder ist bei den Gleitbereichen 41a, 41b an der Mantelfläche 2a der Speichermasse 2 befestigt, wobei die gleitende Befestigung beispielsweise dadurch erreicht ist, dass die Gleitbereiche 41a, 41b (in den Figuren 2A - 2B nicht dargestellte) Langlöcher aufweist, über welche die Knickfeder 40 mit Halteelementen 34 befestigt ist. Zur Verminderung der Reibung zwischen den Gleitbereichen 41a, 41b und der Mantelfläche 2a kann entweder der Gleitbereich der Mantelfläche oder die Gleitbereiche 41a, 41b mit einer die Reibung vermindernden Gleitfläche versehen sein.

An die Gleitbereiche 41a, 41b schließt sich nach außen hin jeweils ein Anschlag 43a, 43b an, über welchen die Dichtprofile 31a, 31b in Axialrichtung an die Gehäusestirnflächen 4a, 4b gedrückt werden. An die Anschläge 43a, 43b wiederrum schließen sich als Anpressbereiche 44a, 44b ausgebildete Umfangsabstützungen an. In dem in den Figuren 2A-2C dargestellten "eingespannten" Zustand der Knickfeder 40 sind die Anpressbereiche im Wesentlichen parallel zu der Mantelfläche 2a ausgebildet und drücken die Dichtelemente 31a, 31b auf die Mantelfläche 2a. Um die Reibung zwischen den Unterseiten der Dichtprofile und der Mantelfläche zu minimieren kann eine Gleitmasse zwischengeordnet sein. Die Ausgestaltung der Anschläge, der Anpressbereiche und der Dichtprofile kann bei anderen Ausführungsformen natürlich abweichen; wesentlich ist, dass die Funktion der vorgenannten Elemente erhalten bleibt.

Der Anpressdruck der Anpressbereiche 44a, 44b ist so zu wählen, dass die Reibung zwischen der Unterseite der Dichtprofile 31a, 31b und der Mantelfläche 2a durch die Rückstellkraft des Knickbereiches 42 der Knickfeder 40 überwunden werden kann. Andererseits darf der Anpressdruck nicht so gering sein, dass die Dichtprofile selbst bei geringem Druck auf eine Anströmfläche der Speichermasse von dieser abheben.

Die Rückstellkraft der Knickfeder 40 ist so zu wählen, dass eine Beeinträchtigung der Dichtprofile und/oder der Gehäusestirnflächen vermieden und das Antriebsdrehmoment des die Speichermasse 2 antreibenden (nicht gezeigten) Motors (durch Reibung zwischen den Dichtprofilen und Gehäusestirnflächen) nicht überstiegen wird. In der Praxis werden die Dichtprofile mit etwa 10N auf die Mantelfläche gedrückt. Die Rückstellkraft der Knickfeder liegt in dem Gleichkraftbereich bei etwa 30N.

Im nachfolgenden wird eine durch eine Ungenauigkeit der Gehäusestirnflächen bedingte Aufweitung des Spalts S (Abstand Gehäusestirnfläche(n) / Stirnflächen Speichermasse) beschrieben. Sobald eine solche auftritt, hält die ständig auf die Dichtprofile 31a, 31b wirkende Rückstellkraft der Knickfeder 40 die Dichtprofile an die Gehäusestirnflächen gedrückt. Gleichzeitig bewegen sich die Gleitbereiche 41, 41b nach außen, und der Knickbereich 42 der Knickfeder bewegt sich geringfügig an die Mantelfläche heran; der Federweg der Knickfeder nimmt also ab. Aufgrund der Eigenschaften der Knickfeder in Bezug auf die Rückstellkraft entspricht diese bei der in Figur 2A gezeigten Stellung annähernd der in Figur 2B gezeigten, so dass die Funktionsfähigkeit der Umfangsdichtung nicht beeinträchtigt ist. Während die Dichtprofile 31a, 31b bei der Aufweitung nach außen verschoben werden, wirken die Anpressbereiche 44a, 44b der Knickfeder auf diese, so dass stets ein Kontakt zwischen den Dichtprofilen und der Manteloberfläche gewährleistet ist.

Im Falle einer durch eine Ungenauigkeit der Gehäusestirnflächen 4a, 4b bedingten Verengung des Spalts (Figur 2C) drücken die Gehäusestirnflächen 4a, 4b die Dichtprofile 31a, 31b zusammen, und über die Anschläge 43a, 43b werden die Gleitbereiche 41a, 41b nach innen geschoben, so dass sich der Knickbereich 42 der Knickfeder 40 leicht aus der Ausgangslage weg von der Mantelfläche bewegt. Auch in dieser Situation ändert sich die Rückstellkraft der Knickfeder nur geringfügig (nimmt also nicht zu stark zu), so dass die Funktionsweise der Umfangsdichtung nicht negativ beeinflusst ist.

Die in den Figuren 2A - 2C gezeigte Ausführungsform umfasst (neben den Anpressbereichen 44a, 44b) zwei weitere Umfangsabstützungen 32a, 32b, die als Ringe ausgeführt sind und als Seele in den Dichtprofilen 31a, 31b angeordnet sind. Die Ringe sind ohne Öffnung ausgeführt und durchlaufen die Dichtprofile vollumfänglich. Alternativ können Umfangsabstützungen als Ringe 33a, 33b ausgeführt sein, die nicht in den Dichtprofilen, sondern auf den Anpressbereichen 44a, 44b angeordnet sind.

Bei der in den Figuren 2A - 2C gezeigten Ausführungsform sind zahlreiche Abwandlungen möglich, die sämtliche in den Schutzbereich der Anmeldung fallen. So können die Umfangsabstützungen 32a, 32b auch in nach oben offenen Ausnehmungen der Dichtprofile 31a, 31b geführt sein, die genaue Form der Dichtprofile kann von der gezeigten abweichen. Ferner können die Dichtprofile in Segmente geteilt sein, was insbesondere bei sehr großen Rotationswärmetauschern sinnvoll ist, da so ggf. beschädigte Stellen des Dichtprofiles ersetzt werden können, indem lediglich das beschädigte Segment erneuert wird. Zwischen den Segmenten besteht jeweils ein geringer Spalt, über den Längen- oder Umfangsausdehnungen der Dichtprofilsegmente ausgeglichen werden können. Bei sehr großen Rotationswärmetauchern mit mehreren Metern Umfang können drei oder mehr Segmente pro Dichtprofil verwendet werden.

Figur 3 zeigt eine Schrägansicht eines Führungsbügels 50 samt Knickfeder 40 und Dichtprofilen 31a, 31b einer Ausführungsform des erfindungsgemäßen Rotationswärmetauschers. Bei dieser Ausführungsform sind die Knickfedern 40 nicht direkt an der Mantelfläche 2a der Speichermasse 2 befestigt, sondern jeweils gleitend in Führungselemente 51a, 51b des Führungsbügels 50 geführt. Der Führungsbügel selber ist mit (nicht gezeigten) Befestigungsmitteln über Langlöcher 53a, 53b an der Mantelfläche 2a der Speichermasse 2 befestigt. Die Zwischenschaltung des Führungsbügels verändert die Bewegungsfreiheit der Knickfeder 40 gegenüber der Mantelfläche 2a nicht, jedoch gleitet die Knickfeder nicht mehr über die Mantelfläche 2a, sondern in den Führungselementen 51a, 51b. Die Führungselemente 51a, 51b übergreifen die Knickfeder an den Gleitbereichen flächig und stellen eine Angriffsfläche bereit, auf der ein Riemen eines Riementriebes gelagert sein kann. Bei Verwendung eines entsprechenden Führungsbügels können also die Vorteile der Knickfeder genutzt werden, ohne dass auf einen an der Mantelfläche angreifenden Riementrieb verzichtet werden müsste. Die Führungselemente 51a, 51b umfassen bei ihren äußeren Stirnseiten Anschläge 52a, 52b, die eine Axialstauchung der Knickfeder begrenzen.

Figur 4 zweigt eine Schrägansicht einer weiteren Ausführungsform des erfindungsgemäßen Rotationswärmetauschers 1, wobei in dieser Figur lediglich ein als Knickfeder 40 ausgebildetes Druckfederelement und zugehörige Dichtelemente 31a, 31b dargestellt sind. Figur 4 soll noch einmal eine Knickfeder "als solche" im nicht eingespannten Zustand veranschaulichen. Die Knickfeder umfasst einen Beuge- oder Knickbereich 42, an welchen sich Gleitbereiche 41a, 41b anschließen, an welche sich wiederrum die Anschläge 43a, 43b anschließen. In dem gezeigten, nicht vorgespannten Zustand der Knickfeder sind die Anschläge nicht in Kontakt mit den Dichtelemente 31a, 31b - der Kontakt und damit die Kraftübertragung kommt erst bei der Ein- bzw. Vorspannung der Knickfeder (auf Mantelfläche 2a oder in dem Führungsbügel) durch die Gehäusestirnflächen zustande.

## Patentansprüche

1. Rotationswärmetauscher (1) mit
einem Gehäuse (4),
einer in dem Gehäuse um eine Achse (A) rotierenden kreiszylindrischen Speichermasse (2) mit einer Vielzahl von Strömungskanälen (3) und einer ersten und einer zweiten Zylinderstirnfläche (10, 20),
wobei Gehäusestirnflächen (4a, 4b) des Gehäuses (4) die Zylinderstirnflächen (10, 20) an deren gesamtem Umfang zumindest geringfügig mit einem Abstand (S) überdecken, so dass zwischen den Zylinderstirnflächen (10, 20) und den Gehäusestirnflächen (4a, 4b) ein Spalt gebildet ist und einander zugeordnete Anström- (11, 21) und Abströmflächen (12, 22) freigegeben sind, und
einer Umfangsdichtung (30), die auf der Mantelfläche (2a) der Speichermasse (2) angeordnet ist und die zumindest zwei Dichtprofile (31a, 31b) umfasst, die in Kontakt mit den Gehäusestirnflächen (4a, 4b) und der Manteloberfläche (2a) sind und so die Speichermasse (2) gegen das Gehäuse (4) abdichten,
**dadurch gekennzeichnet,**
**dass** die Umfangsdichtung (30) eine Mehrzahl von an der Mantelfläche (2a) der Speichermasse (2) gleitend befestigte Druckfederelemente (40) umfasst, bei deren den Gehäusestirnflächen zugewandten Enden eine Anschlag (43a, 43b) ausgebildet ist, über welchen die Dichtprofile (31a, 31b) durch die Rückstellkraft der Druckfederelemente (40) an die Gehäusestirnflächen (4a, 4b) gedrückt werden, und
**dass** die Umfangsdichtung (30) eine Mehrzahl von Umfangsabstützungen (44a, 44b, 32a, 32b, 33a, 33b) umfasst, die die Dichtprofile (31a, 31b) in Kontakt mit der Mantelfläche (2a) halten, so dass ein Abheben der Dichtprofile (31a, 31b) von der Mantelfläche (2a) verhindert ist.

2. Rotationswärmetauscher (1) nach Anspruch 1, **dadurch gekennzeichnet, dass** die Druckfederelemente (40) als Gleichkraftfedern mit einer möglichst flachen Federkennlinie im Dichtabschnitt ausgeführt sind, die über die Anschläge (43a, 43b) eine axial wirkende Rückstellkraft auf die Dichtprofile (31a, 31b) ausübt.

3. Rotationswärmetauscher (1) nach Anspruch 2, **dadurch gekennzeichnet, dass** die Gleichkraftfedern als Knickfedern ausgeführt sind, wobei jede Knickfeder (40) an ihren den Gehäusestirnflächen zugewandten Enden je eine Umfangsabstützung (44a, 44b) in Form eines Anpressbereichs aufweist, wobei die Anpressbereiche (44a, 44b) eine Radialkraft auf die Dichtprofile (31a, 31b) ausüben und die Dichtprofile (31a, 31b) auf die Mantelfläche (2a) drücken.

4. Rotationswärmetauscher (1) nach Anspruch 3, **dadurch gekennzeichnet, dass** die Umfangsdichtung (30) eine Mehrzahl von auf der Mantelfläche (2a) befestigter Führungsbügel (50) umfasst, wobei jeder Führungsbügel (50) zumindest ein Führungselement (51a, 51b) aufweist, in welchem eine Knickfeder (40) gleitend geführt ist.

5. Rotationswärmetauscher (1) nach Anspruch 4, **dadurch gekennzeichnet, dass** die Führungselemente (51a, 51b) die dem Führungsbügel (50) zugeordnete Knickfeder (40) flächig übergreifen und jeweils eine Angriffsfläche für einen Antriebsriemen bereitstellen.

6. Rotationswärmetauscher (1) nach Anspruch 4 oder 5, **dadurch gekennzeichnet, dass** die Führungselemente (51a, 51b) der Führungsbügel (50) jeweils einen Anschlag (52a, 52b) aufweisen, die die Axialstauchung der Knickfeder (40) begrenzen.

7. Rotationswärmetauscher (1) nach einem der Ansprüche 1 bis 6, **dadurch gekennzeichnet, dass** zumindest ein Dichtprofil (31a, 31b) der Umfangsdichtung (30) offen ausgeführt ist, so dass zwischen den Enden des Dichtprofils ein Spalt gebildet ist.

8. Rotationswärmetauscher (1) nach Anspruch 7, **dadurch gekennzeichnet, dass** bei dem Spalt eine Hilfsdichtung an der Mantelfläche (2a) befestigt ist, die für eine Abdichtung hin zu den Gehäusestirnflächen (4a, 4b) sorgt.

9. Rotationswärmetauscher (1) nach einem der Ansprüche 1 - 8, **dadurch gekennzeichnet, dass** zumindest eine Umfangsabstützung (32a, 32b) als Ring ausgeführt ist, der als Seele in einem Dichtprofile (31a, 31b) geführt ist und zumindest bei einem Punkt mit dem Dichtprofil (31a, 31b) verbunden ist.

10. Rotationswärmetauscher (1) nach Anspruch 9, **dadurch gekennzeichnet, dass** der Wärmeausdehnungskoeffizient der Umfangsabstützung (32a, 32b) dem Wärmeausdehnungskoeffizienten der Speichermasse (2) im Wesentlichen entspricht.

## Claims

1. A rotary heat exchanger (1) including:
a housing (4),
a circular cylindrical storage mass (2) rotating in the housing about an axis (A) with a plurality of flow passages (3) and first and second cylinder end surfaces (10, 20),
wherein housing end surfaces (4a, 4b) of the housing (4) overlap the cylinder end surfaces (10, 20) at their entire periphery at least slightly with a spacing (S), so that a gap is formed between the cylinder end surfaces (10, 20) and the housing end surface, (4a, 4b) and inlet surfaces (11, 21) and outlet surfaces (12, 22) associated with one another are exposed, and
a peripheral seal (30), which is arranged on the peripheral surface (2a) of the storage mass (2) and includes at least two sealing profiles (31 a, 31 b), which are in contact with the housing end surfaces (4a, 4b) and the peripheral surface (2a) and thus seal the storage mass (2) with respect to the housing (4),
**characterised in that** the peripheral seal (30) includes a plurality of compression spring elements (40), which are slidingly secured to the peripheral surface (2a) of the storage mass (2) and on whose ends directed towards the housing end surfaces an abutment (43a, 43b) is formed, by means of which the sealing profiles (31 a, 31 b) are pressed by the restoring force of the compression spring elements (40) against the housing end surfaces (4a, 4b), and
that the peripheral seal (30) includes a plurality of peripheral supports (44a, 44b, 32a, 32b, 33a, 33b), which hold the sealing profiles (31 a, 31 b) in contact with the peripheral surface so that lifting of the sealing profiles (31 a, 31 b) away from the peripheral surface (2a) is prevented.

2. A rotary heat exchanger (1) as claimed in claim 1, **characterised in that** the compression spring elements (40) are constructed in the form of constant force springs with as flat as possible a spring characteristic in the sealing section, which exerts an axially acting restoring force on the sealing profiles (31 a, 31 b) via the abutments (43a, 43b).

3. A rotary heat exchanger (1) as claimed in claim 2, **characterised in that** the constant force springs are constructed in the form of arched springs, whereby each arched spring (40) has a respective peripheral support (44a, 44b) at its ends directed towards the housing end surfaces in the form of a pressure region, wherein the pressure regions (44a, 44b) exert a radial force on the sealing profile (31 a, 31 b) and press the sealing profiles (31 a, 31 b) against the peripheral surface (2a).

4. A rotary heat exchanger (1) as claimed in claim 3, **characterised in that** the peripheral seal (30) includes a plurality of guide brackets (50) secured on the peripheral surface (2a), wherein each guide bracket (50) has at least one guide element (51 a, 51 b), in which an arched spring (40) is slidingly guided.

5. A rotary heat exchanger (1) as claimed in claim 4, **characterised in that** the guide elements (51 a, 51 b) flatly engage over the arched springs (40) associated with the guide bracket (50) and provide a respective engagement surface for a drive belt.

6. A rotary heat exchange (1) as claimed in claim 4 or 5, **characterised in that** the guide elements (51 a, 51 b) of the guide brackets (50) have respective abutments (52a, 52b), which limit the axial compression of the arched springs.

7. A rotary heat exchanger (1) as claimed in one of claims 1 to 6, **characterised in that** at least one sealing profile (31 a, 31 b) of the peripheral seal (30) is of open construction so that a gap is defined between the ends of the sealing profile.

8. A rotary heat exchanger (1) as claimed in claim 7, **characterised in that** an auxiliary seal is fastened in the gap to the peripheral surface (2a), which ensures a seal towards the housing end surfaces (4a, 4b).

9. A rotary heat exchanger (1) as claimed in one of claims 1 - 8, **characterised in that** at least one peripheral support (32a, 32b) is constructed in the form of a ring, which is guided in the form of a core in a sealing profile (31 a, 31 b) and is connected at at least one point to the sealing profile (31 a, 31 b).

10. A rotary exchanger (1) as claimed in claim 9, **characterised in that** the thermal coefficient of expansion of the peripheral support (32a, 32b) substantially corresponds to the coefficient of thermal expansion of the storage mass (2).

## Revendications

1. Echangeur de chaleur rotatif (1) comprenait un boîtier (4),
une masse accumulatrice en forme de cylindre à base circulaire (2) tournant dans le boîtier autour d'un axe (A) avec une pluralité de canaux d'écoulement (3) et une première et une deuxième surface avant (10, 20) du cylindre,
dans lequel les surfaces avant (4a, 4b) du boîtier (4) recouvrent les surfaces avant (10, 20) du cylindre sur toute leur périphérie au moins en faible partie sur une distance (S) de sorte qu'il se forme un intervalle libre entre les surfaces avant (10, 20) du cylindre et les surfaces avant (4a, 4b) du boîtier et que soient libérées des surfaces amont (11, 21) et aval (12, 22) affectées l'une à l'autre, et
un joint étanche périphérique (30), qui est aménagé sur la surface de chemisage (2a) de la masse accumulatrice (2) et qui comprend au moins deux profilés d'étanchéité (30a, 30b), qui sont en contact avec les surfaces avant (4a, 4b) du boîtier et la surface de chemisage (2a) et étanchent de la sorte la masse accumulatrice (2) vis-à-vis du boîtier (4),
**caractérisé en ce que**
le joint étanche périphérique (30) comprend une pluralité d'éléments de ressort de compression fixés à coulissement sur la surface de chemisage (2a) de la masse accumulatrice (2), aux extrémités, tournées vers les surfaces avant du boîtier, desquelles il est formé une butée (43a, 43b) via laquelle les profilés d'étanchéité (31a, 31b) sont pressés sur les surfaces avant (4a, 4b) du boîtier par la force de rappel des éléments de ressort de compression (40), et
le joint étanche périphérique (30) comprend une pluralité d'appuis périphériques (44a, 44b, 32a, 32b, 33a, 33b), qui maintiennent les profilés d'étanchéité (31a, 31b) en contact avec la surface de chemisage (2a) de sorte que soit empêché un soulèvement des profilés d'étanchéité (31a, 31b) de la surface de chemisage (2a).

2. Echangeur de chaleur rotatif (1) selon la revendication 1, **caractérisé en ce que** les éléments de ressort de compression (40) se présentent sous la forme de ressorts de force égale avec une caractéristique la plus plate possible dans la section d'étanchéité, qui exerce via les butées (43a, 43b) une force de rappel axiale sur les profilés d'étanchéité (31a, 31b).

3. Echangeur de chaleur rotatif (1) selon la revendication 2, **caractérisé en ce que** les ressorts de force égale se présentent sous la forme de ressorts coudés, dans lequel chaque ressort coudé (40) présente à ses extrémités tournées vers les surfaces avant du boîtier, respectivement, un appui périphérique (44a, 44b) sous la forme d'une zone de pression, dans lequel les zones de pression (44a, 44b) exercent une force radiale sur les profilés d'étanchéité (31a, 31b) et pressent les profilés d'étanchéité (31a, 31b) sur la surface de chemisage (2a).

4. Echangeur de chaleur rotatif (1) selon la revendication 3, **caractérisé en ce que** le joint d'étanchéité périphérique (30) comprend une pluralité d'étriers de guidage (50) fixés sur la surface de chemisage (2a), dans lequel chaque étrier de guidage (50) présente au moins un élément de guidage (51a, 51b), dans lequel est guidé à coulissement un ressort coudé (40).

5. Echangeur de chaleur rotatif (1) selon la revendication 4, **caractérisé en ce que** les éléments de guidage (51a, 51b) recouvrent à plat le ressort coudé (40) affecté à l'étrier de guidage (50) et aménagent respectivement une surface d'application pour une courroie de transmission.

6. Echangeur de chaleur rotatif (1) selon la revendication 4 ou la revendication 5, **caractérisé en ce que** les éléments de guidage (51a, 51b) des étriers de guidage (50) présentent respectivement une butée (52a, 52a), qui délimite la compression axiale du ressort coudé (40).

7. Echangeur de chaleur rotatif (1) selon l'une quelconque des revendications 1 à 6, **caractérisé en ce qu'**au moins un profilé d'étanchéité (31a, 31b) du joint d'étanchéité périphérique (30) est conformé ouvert de sorte qu'un intervalle soit formé entre les extrémités du profilé d'étanchéité.

8. Echangeur de chaleur rotatif (1) selon la revendication 7, **caractérisé en ce qu'**un joint d'étanchéité auxiliaire est fixé dans l'intervalle sur la surface de chemisage (2a) pour assurer une étanchéité envers les surfaces avant (4a, 4b) du boîtier.

9. Echangeur de chaleur rotatif (1) selon l'une quelconque des revendications 1 à 8, **caractérisé en ce qu'**au moins un appui périphérique (32a, 32b) se présente sous la forme d'un anneau, qui est guidé en tant que noyau dans un profilé d'étanchéité (31a, 31b) et est relié au moins en un point au profilé d'étanchéité (31a, 31b).

10. Echangeur de chaleur rotatif (1) selon la revendication 9, **caractérisé en ce que** le coefficient de dilatation thermique de l'appui périphérique (32a, 32b) correspond sensiblement au coefficient de dilatation thermique de la masse accumulatrice (2).
